# FASCICULE DE BREVET EUROPEEN

(11) **EP 1 121 492 B1**
(45) Date de publication et mention de la délivrance du brevet: **23.07.2003**
(21) Numéro de dépôt: 99947576.7
(22) Date de dépôt: 14.10.1999
(51) Int. Cl.: E01D 19/14, E04C 5/12

(54) **DEVIATEUR POUR CABLE DE HAUBAN**
ABLENKVORRICHTUNG FÜR SCHRÄGSEILE
GUY CABLE DEFLECTOR

(30) Priorité: 16.10.1998 FR 9812980
(43) Date de publication de la demande: 08.08.2001
(73) Titulaire: Vinci Construction Grands Projets, 92500 Rueil Malmaison (FR)
(72) Inventeur: DEMILECAMPS, Louis, F-78370 Plaisir (FR); FARGIER, Cyrille, F-92400 Courbevoie (FR); ROUSSELET, Etienne, F-92210 Saint-Cloud (FR)
(74) Mandataire: Lefebure, Gérard
(86) Numéro de dépôt international: FR9902496
(87) Numéro de publication internationale: WO00023654

(56) Documents cités:
- FR-A- 1 328 971
- GB-A- 1 117 114
- US-A- 4 442 646
- US-A- 4 473 915
- US-A- 4 484 425

## Description

La présente invention concerne un déviateur pour câble de hauban à n torons séparés, du type comprenant au moins un corps qui a deux faces opposées au moins approximativement perpendiculaires à un axe longitudinal du corps, et qui est percé de n trous traversant le corps d'une face à l'autre de celui-ci et disposés selon un réseau maillé, chaque trou ayant un diamètre intérieur correspondant au diamètre extérieur d'un toron du câble.

Dans un câble de hauban, les torons du câble, vus en coupe transversale, sont usuellement disposés sous la forme d'un réseau maillé, par exemple, un réseau à maille triangulaire. Dans la partie courante du câble de hauban, c'est-à-dire dans la partie du câble s'étendant entre deux ancrages situés aux extrémités du câble. la maille doit être aussi petite et compacte que possible de manière à minimiser la résistance du câble au vent et à réduire le coût de cette partie courante, en particulier le coût de la gaine du câble et de la matière injectée dans cette gaine pour la protection du câble. En revanche, au niveau de chaque ancrage, les torons doivent être écartés les uns des autres de telle façon que l'on puisse juxtaposer les mors de serrage ou les manchons qui servent à fixer individuellement les torons à la tête d'ancrage. Il est donc usuellement prévu un déviateur qui permet de faire passer les torons de la maille large de la tête d'ancrage à la maille compacte de la partie courante du câble de hauban.

Au niveau de la tête d'ancrage et au niveau du déviateur, les torons ne doivent pas subir de déviation angulaire brusque et ne doivent pas se toucher afin d'améliorer le comportement à la fatigue de l'ancrage. De manière plus générale, on cherche à limiter au maximum, voire à supprimer, les contacts toron-métal car, en service, de tels contacts sont susceptibles de provoquer de l'usure par petits débattements, ce que les hommes de l'art appellent le "fretting corrosion".

Une technique usuelle consiste donc à faire subir à chaque toron une petite déviation angulaire, qui est en général inférieure à 2° et usuellement d'environ 1°, en plaçant un déviateur à une distance de la tête d'ancrage telle que la déviation des torons les plus déviés, c'est-à-dire ceux qui se trouvent à la périphérie du câble, soit inférieure à l'angle indiqué ci-dessus.

Dans le cas de torons individuellement gainés, le déviateur est usuellement constitué par un dispositif du type collier, qui serre les torons gainés entre eux. Les torons se touchent alors par leur gaine individuelle.

Dans le cas de torons non gainés individuellement, le déviateur est usuellement constitué par un disque en matière plastique, qui est percé d'autant de trous que de torons, chaque toron passant par un trou respectif du disque et chaque trou ayant un axe parallèle à l'axe longitudinal du câble de hauban.

Cette technique connue de déviation présente toutefois un certain nombre d'inconvénients. Dans le cas des torons non gainés, lors de leur enfilage, les torons doivent être guidés depuis la tête d'ancrage jusqu'au déviateur, puisque ces deux pièces sont éloignées l'une de l'autre et que chaque toron doit passer dans deux trous qui se correspondent dans les deux pièces, c'est-à-dire qui ont la même position dans le réseau maillé. En outre, dans tous les cas, c'est-à-dire que les torons soient gainés ou non, le déviateur doit être placé à une distance relativement importante de la tête d'ancrage de sorte que la longueur totale de la zone d'ancrage plus la zone de déviation est elle-même importante. Comme on le verra plus loin, avec un déviateur classique, la distance entre le déviateur et la tête d'ancrage peut atteindre 3,4 m dans le cas d'un câble composé de 61 torons du type T15S couramment utilisés pour les câbles de haubans, et d'environ 2,6 m dans le cas d'un câble composé de 37 torons.

De plus, la coaxialité entre la tête d'ancrage et le déviateur doit être garantie sous peine d'introduire une déviation angulaire supplémentaire. Par conséquent, le déviateur doit être maintenu par une liaison rigide (éventuellement semi-rigide), qui peut être constituée par exemple, par un tube de coffrage dans un pylône ou par un tube encastré dans une chape. Cette liaison supporte des efforts importants à "l'état limite ultime", ce qui nécessite, dans certaines configurations d'ancrage, un encastrement du tube de liaison d'autant plus complexe que le déviateur est placé loin de la tête d'ancrage.

Pour toutes les raisons qui précèdent, il est souhaitable de réduire la distance entre le déviateur et la tête d'ancrage. Un moyen pour réduire cette distance peut consister à réduire la distance entre les torons adjacents dans la tête d'ancrage, comme cela se fait dans certains procédés d'ancrage en vue de réduire les dimensions de la tête d'ancrage elle-même. Toutefois, la réduction de la distance entre les torons adjacents, autrement dit la réduction de la dimension de la maille du réseau maillé formé par les torons dans la tête d'ancrage, est nécessairement limitée, d'une part à cause de la présence des mors de serrage ou des manchons filés qui servent à fixer individuellement les torons sur la tête d'ancrage et qui doivent pouvoir être juxtaposés sur cette dernière, et d'autre part parce que des trous trop rapprochés dans la tête d'ancrage affaibliraient cette dernière et nuiraient par conséquent à sa résistance mécanique. Il en résulte donc que cette solution connue ne permet qu'une réduction limitée de la distance entre le déviateur et la tête d'ancrage.

On connaît par ailleurs des systèmes d'ancrage de câble, dans lesquels chacun des torons individuels du câble est amené à suivre un trajet courbe soit dans une sorte de déviateur placé immédiatement avant la ou les têtes d'ancrage (US - 4.473.915 et FR - 1.328.971), soit dans la structure de l'ouvrage en béton (US-4.442.646, figure 4), soit encore dans la tête d'ancrage elle-même (US-4.442.646, figure 6, US-4.484.425). Dans tous ces systèmes d'ancrage connus, qui permettent de réduire sensiblement la longueur totale de la zone de déviation et d'ancrage des torons du câble, les dits torons passent individuellement dans des tubes courbes de guidage qui sont noyés dans une matrice en béton ou en un coulis de ciment.

Dans les systèmes d'ancrage connus par les brevets US-4.473.915, US-4.442.646 et US-4.484.425, les tubes de guidage ont un diamètre intérieur sensiblement plus grand que le diamètre extérieur des torons individuels. Une résine époxy, un mortier ou un coulis de ciment est injecté de façon à remplir les espaces vides entre chaque toron et la paroi interne du tube de guidage qui l'entoure. Avec un tel arrangement connu, il n'est pas possible d'obtenir une déviation des torons telle que les torons du faisceau de torons sortant du déviateur, du côté de la partie courante du câble, soient disposés selon un réseau maillé ayant une très petite dimension de maille. Cela tient au cumul des épaisseurs des différents matériaux entrant dans la fabrication du déviateur entre deux torons adjacents quelconques du câble, et au fait que le béton, le mortier et le coulis de ciment sont inaptes à résister à des efforts de traction importants lorsqu'ils sont mis en oeuvre avec de faibles épaisseurs.

Plus précisément, dans les systèmes d'ancrage et de déviation courts décrits dans les trois brevets US précités, la dimension minimale de maille est la somme :
. du diamètre intérieur des tubes de guidage des torons,
. de deux épaisseurs de paroi de ces tubes de guidage,
. d'une épaisseur minimale du matériau enrobant les tubes de guidage et les maintenant en position, c'est-à-dire un coulis de ciment ou un béton selon la description du brevet US 4.473.915.

Pour un câble constitué de torons T15S, couramment utilisé, le diamètre intérieur des tubes de guidage doit être de l'ordre de 22 mm pour permettre une bonne injection de l'espace résiduel entre le toron et le tube avec un coulis de ciment.

L'épaisseur de la paroi des tubes de guidage dépend bien sûr de la nature du matériau qui les constitue et de leur type ; on peut considérer que cette épaisseur est comprise entre 2 et 3 mm.

Pour résister aux efforts de pression exercés par chaque toron sur la paroi du matériau enrobant les tubes de guidage, du fait de la courbure et de la tension des torons, une valeur de 5 mm semble un minimum pour l'épaisseur du béton ou du coulis entre deux tubes adjacents.

En ajoutant ces valeurs, on trouve que la valeur minimale de la maille d'un câble constitué selon le brevet US 4.473.15 est de 31 mm.

Les autres systèmes d'ancrage et de déviation courts connus et présentant des caractéristiques similaires (US 4.848.425, US 4.442.646, FR 1.328.971) conduisent à des valeurs comparables, et même quelquefois supérieures. Il est possible d'affirmer qu'avec ces systèmes connus, on ne peut obtenir une dimension de maille inférieure à une valeur voisine de 30 mm dans la partie courante du câble.

Si on prend pour exemple deux câbles couramment utilisés dans les applications de haubanage, l'un de 37 torons T15S, l'autre de 61 torons T15S, l'un et l'autre arrangés selon une maille triangulaire équilatérale autour d'un toron central, on trouve que le premier câble s'inscrit dans un cercle d'encombrement de diamètre 196 mm, tandis que le deuxième câble s'inscrit dans un cercle d'encombrement de diamètre 256 mm.

Il en résulte que. dans la partie courante du câble, la section transversale globale du faisceau de torons parallèles formant le câble a un diamètre relativement grand, nécessitant l'utilisation d'une gaine de protection du câble ayant elle-même un diamètre relativement grand adapté à celui du câble. Ceci conduit à un câble gainé relativement coûteux, à cause de la gaine de diamètre relativement grand et à cause de la plus grande quantité de matière qui doit y être injectée pour la protection du câble. En outre, dans le cas où le câble est un câble de hauban, il présente une résistance au vent relativement grande à cause du diamètre relativement grand de sa gaine. Enfin, du fait qu'une résine époxy, un mortier ou un coulis de ciment est injecté dans les tubes de guidage, les torons ne peuvent plus être extraits desdits tubes après la prise de la matière injectée. Il en résulte qu'il n'est pas possible d'effectuer un remplacement toron par toron en cas de besoin, et que le câble doit alors être remplacé en totalité ainsi qu'au moins une partie de ses systèmes d'ancrage.

Dans le système d'ancrage connu par le brevet FR-1.328.971 précité, aucune matière n'est injectée dans les tubes de guidage, de sorte que, en service, les torons individuels peuvent glisser librement dans lesdits tubes. Ceci permet de retendre ultérieurement les torons s'ils ont perdus une partie de leur tension, et de remplacer en cas de besoin un ou plusieurs torons du câble, toron par toron, sans avoir à remplacer la totalité du câble et de ses ancrages. Toutefois, dans ce dernier système d'ancrage connu, les torons du faisceau de torons sortant du déviateur, du côté de la partie courante du câble, sont espacés transversalement les uns des autres d'une distance relativement grande par rapport à leur distance mutuelle dans la partie courante du câble, dans laquelle les torons sont nettement plus resserrés comme cela est souhaitable. Ceci est obtenu en disposant devant le déviateur une bague ou manchon tronconique qui resserre les torons en direction de la partie courante du câble et, inversement. leur permet de s'épanouir en direction de leurs tubes respectifs de guidage dans le déviateur. La bague ou manchon tronconique fait donc aussi office de déviateur et ce système d'ancrage connu comporte donc en réalité deux déviateurs placés bout à bout.

Bien que le système d'ancrage connu par le brevet FR-1.328.91 ne présente pas les inconvénients susmentionnés des systèmes d'ancrages décrits dans les trois brevets US précités, il présente néanmoins l'inconvénient que la déviation des torons doit être assurée par deux déviateurs successifs pour que le câble et sa gaine protectrice aient un diamètre aussi faible que possible dans la partie courant du câble.

En outre, en se référant à la figure 1 du brevet FR-1.328.971, on voit que au moins les torons situés à la périphérie du câble subissent deux flexions ou déviations angulaires relativement brusques (> 5°) respectivement dans les régions des deux faces d'extrémité du manchon tronconique.

De plus, comme les torons ne sont pas maintenus espacés les uns des autres dans la région de l'extrémité de plus petit diamètre du manchon tronconique, la flexion relativement brusque qu'ils subissent à cet endroit les amène à venir en contact les uns avec les autres au moins pour ce qui concerne les torons situés dans les couches périphériques du câble. Du fait de ces flexions relativement brusques et des contacts qui en résultent entre les torons situés dans lesdites couches périphériques, ainsi que entre les torons les plus extérieurs du câble et le bord d'extrémité de plus petit diamètre du manchon tronconique et entre les torons et le bord des ouvertures des tubes courbes de guidage, et du fait des inévitables petits déplacements des torons sous l'effet des charges dynamiques auxquelles ils sont soumis en service, les torons sont sujets à la fatigue et à une usure par petits débattements ("fretting corrosion") dans les régions sus-indiquées.

La présente invention a donc pour but de fournir un déviateur permettant d'obtenir à la fois une réduction substantielle de la longueur totale de la zone de déviation et d'ancrage des torons d'un câble de hauban, une dimension de maille aussi petite que possible pour le réseau maillé formé par les torons dans la partie courante du câble, et la possibilité de remplacement d'un ou plusieurs torons du câble, toron par toron, et tout en évitant de soumettre lesdits torons à des déviations angulaires localisées inacceptables.

A cet effet, l'invention fournit un déviateur conforme à la revendication 1.

Le trajet courbe de chaque canal du déviateur a une courbure prédéfinie, constante ou non constante, qui est compatible avec la résistance mécanique du toron et sa tenue à la fatigue, et qui permet de faire passer les torons de la première dimension de maille à la seconde dimension de maille, respectivement au niveau des première et seconde faces du corps du déviateur, sur une longueur de déviation qui, comme on le verra plus loin, est très inférieure à celle qui est nécessaire avec les déviateurs classiques placés à distance de la tête d'ancrage. Pour des torons du type T15, T15S ou T16, qui sont couramment utilisés pour former des câbles de hauban, le rayon de courbure (min. de R) des canaux du déviateur qui sont situés à la périphérie du réseau maillé ont une valeur de préférence supérieure ou égale à 2 m et de préférence inférieure ou égale à 4 m, par exemple, la valeur (min. de R) est égale à 2,5 m.

De préférence, ladite première dimension de maille (m₁) a une valeur qui satisfait à la relation :${\text{Φ + 1,5 mm ≤ m}}_{\text{1}} \text{≤ Φ + 5 mm}$ dans laquelle Φ est la valeur du diamètre intérieur des canaux qui satisfait elle-même à la relation :$\text{ϕ + 0,4 mm ≤ Φ ≤ ϕ + 2 mm}$ dans laquelle ϕ est la valeur du diamètre d'un toron du câble.

Dans un premier mode de réalisation du déviateur selon l'invention, utilisable avec une tête d'ancrage dont les trous ont des axes parallèles à l'axe longitudinal du câble, chaque trajet courbe des canaux du déviateur comporte deux parties successives courbées en sens opposés, à savoir, partant de la première face du corps du déviateur, une première partie ayant une concavité tournée vers l'extérieur du corps, suivie d'une seconde partie ayant une concavité tournée vers l'intérieur du corps.

Dans un autre mode de réalisation du déviateur selon l'invention, utilisable avec une tête d'ancrage dont les trous ont des axes qui convergent vers l'axe longitudinal du câble, chaque trajet courbe des canaux du déviateur est courbé de façon monotone de la première à la seconde face du corps du déviateur.

Dans les deux cas, la dimension de la maille du réseau maillé formé par les canaux du déviateur sur la seconde face de celui-ci (seconde dimension de maille) peut être choisie de manière à correspondre à la dimension de maille des trous de la tête d'ancrage. Dans ces conditions, le déviateur peut être accolé à la tête d'ancrage pour former un ensemble très compact. En outre, comme chaque canal du déviateur est contigu à un trou correspondant de la tête d'ancrage et forme avec lui un trajet continu pour le toron qui passe à travers eux, l'enfilage des torons à travers les trous de la tête d'ancrage et les canaux du déviateur est grandement facilité et l'on peut se passer des tubes de guidage qui, avec certains déviateurs connus situés à distance de la tête d'ancrage, devaient être prévus entre le déviateur et la tête d'ancrage pour guider les torons de l'un à l'autre de ces deux éléments.

En outre, dans le déviateur selon l'invention, chaque toron est en contact avec la surface intérieure du canal correspondant du déviateur sur une longueur relativement importante par rapport à un déviateur classique. Du fait de cette longueur de contact relativement grande, et du fait de la forme courbe du trajet suivi par chaque toron dans le déviateur, chaque toron est soumis en service, lorsqu'il est tendu, à une force de frottement dans le canal correspondant du déviateur, Dans le cas où les torons sont fixés à la tête d'ancrage au moyen de mors de serrage, les forces de frottement appliquées aux torons par le déviateur permettent de diminuer l'amplitude des sollicitations de fatigue subies par les torons dans les mors de serrage de la tête d'ancrage. A cet égard, le déviateur selon l'invention agit donc comme un filtre.

D'autres caractéristiques et avantages de l'invention apparaîtront au cours de la description détaillée suivante de divers exemples de réalisation du déviateur, donnés en référence aux dessins annexés sur lesquels :
- la figure 1 est une vue en partie en élévation et en partie en coupe longitudinale montrant un ancrage pour câble de hauban utilisant un déviateur classique ;
- les figures 2 et 3 sont des vues en coupe transversale respectivement suivant les lignes A-A et B-B de la figure 1 ;
- la figure 4 est un schéma permettant d'expliquer le calcul de la longueur de la zone de déviation qui est nécessaire pour dévier transversalement d'une quantité prédéterminée un toron d'un câble dans le cas du déviateur conventionnel de la figure 1 ;
- la figure 5 est une vue semblable à la figure 1 montrant un ancrage pour câble de hauban utilisant un déviateur selon l'invention, la figure 5 montrant en outre une première forme du trajet courbe des canaux du déviateur dans le cas où les trous de la tête d'ancrage ont des axes parallèles à l'axe médian longitudinal du câble ;
- la figure 6 est une figure semblable à la figure 5, également avec un déviateur selon l'invention, montrant une seconde forme du trajet courbe des canaux du déviateur dans le cas où les trous de la tête d'ancrage ont des axes qui convergent vers l'axe médian longitudinal du câble ;
- la figure 7 est un schéma permettant d'expliquer le calcul de la longueur de la zone de déviation qui est nécessaire pour dévier transversalement de ladite quantité prédéterminée un toron d'un câble dans le cas du déviateur de la figure 6 ;
- les figures 8 à 11 sont des vues en élévation latérale, avec arrachement, montrant quatre formes concrètes de réalisation d'un déviateur selon l'invention conforme à la figure 6.

La figure 1 montre un ancrage conventionnel 1 pour un câble de hauban multi-torons 2.

Bien que pour des raisons de simplification et de clarté de la figure 1, celle-ci ne montre que deux torons 3, le câble de hauban 2 comporte usuellement un grand nombre de torons, par exemple 37 torons 3 comme montrés dans les figures 2 et 3. L'ancrage 1 comprend une tête d'ancrage 4, qui est percée de n trous 5 (37 trous dans l'exemple représenté) dans chacun desquels les torons 3 du câble de hauban 2 sont ancrés individuellement de manière connue, par exemple au moyen de clavettes ou mors coniques 6, auquel cas les trous 5 sont en partie cylindriques et en partie coniques. Les trous 5 de la tête d'ancrage 4 sont disposés selon un arrangement formant un réseau maillé, par exemple à maille triangulaire équilatérale (figure 3), qui a une dimension donnée de maille, par exemple 33 mm dans le cas où l'on utilise des torons du type T15S de classe 1770 ou 1860 MPa (correspondant à une force garantie à la rupture de 265.500 ou 279.000 N) qui ont un diamètre de 15,7 mm. La dimension de maille correspond à la distance entre les axes d'une paire quelconque de trous 5 adjacents.

L'ancrage 1 représenté dans la figure 1 comprend en outre un déviateur 7 percé de n trous 8 (n = 37 dans l'exemple représenté), qui permet de convertir l'arrangement des torons 3 dans la tête d'ancrage 4 en un arrangement formant un réseau maillé (figure 2) qui a une dimension de maille plus petite que celle du réseau maillé des trous 5 de la tête d'ancrage 4, par exemple une dimension de maille de 18 mm, pour la partie courante du câble de hauban 2. La partie courante du câble de hauban 2 est la partie qui s'étend entre l'ancrage 1 montré dans la figure 1 et un autre ancrage (non montré) situé à l'autre extrémité du câble de hauban 2, et qui passe usuellement dans une gaine 9 (seule une toute petite partie de cette gaine est visible dans la figure 1) constituée par exemple par un tube en polyéthylène haute densité (PEHD).

Le déviateur 7, réalisé par exemple en PEHD, est fixé à l'une des extrémités d'un tube métallique 11, lui-même fixé ou encastré dans une partie 12 d'un ouvrage à haubaner. Le tube 11 supporte et maintient le déviateur 7 à une distance prédéfinie l₁ (figure 4) de la tête d'ancrage 4. Cette distance l₁ est usuellement choisie de telle façon que la déviation angulaire α produite par le déviateur 7 reste inférieure ou égale à une valeur prédéfinie usuellement à 1 à 2 ° pour tous les torons 3 afin que, en service, ceux-ci ne soient pas soumis à une fatigue trop importante à l'endroit où ils sortent du déviateur 7, c'est-à-dire aux orifices de sortie des trous 8 orientés vers la tête d'ancrage 4, et éventuellement aussi à l'endroit où ils entrent dans la tête d'ancrage 4, c'est-à-dire aux orifices d'entrée des trous 5 orientés vers le déviateur 7 si les axes des trous 5 sont parallèles à l'axe médian longitudinal 13 de l'ancrage 1.

En se référant à la figure 4, si l'on désigne par d le décalage transversal subi par l'un quelconque des torons 3 du câble 2 entre le déviateur 7 et la tête d'ancrage 4. par e₁ la distance entre l'axe 13 et l'axe du trou 8 par lequel passe le toron 3 dans le déviateur 7, et par e₂ la distance entre l'axe 13 et l'axe du trou 5 par lequel passe le toron dans la tête d'ancrage 4, la distance l₁ est alors donnée par l'équation suivante :${\text{l}}_{\text{1}} \text{=} \frac{\text{d}}{\text{tgα}} \text{=} \frac{{\text{e}}_{\text{2}} {\text{- e}}_{\text{1}}}{\text{tgα}}$

Les distances e₁ et e₂ sont elles-mêmes données par les équations suivantes :${\text{e}}_{\text{1}} {\text{= r.m}}_{\text{1}}$${\text{e}}_{\text{2}} {\text{= r.m}}_{\text{2}}$ dans lesquelles m₁ et m₂ sont respectivement les dimensions de maille des réseaux formés par les trous 8 et 5 respectivement dans le déviateur 7 et dans la tête d'ancrage 4, et r est un nombre correspondant au rang du trou 8 ou 5 considéré par rapport à l'axe 13. A partir des équations (1) à (3), la distance l₁ peut être exprimée par l'équation suivante :${\text{l}}_{\text{1}} \text{=} \frac{{\text{r(m}}_{\text{2}} {\text{- m}}_{\text{1}} \text{)}}{\text{tgα}}$

Etant donné que les torons 3 qui subissent la plus forte déviation angulaire α sont ceux qui se trouvent à la périphérie du réseau maillé de trous, en particulier ceux qui passent dans les trous qui sont situés aux sommets de l'hexagone formé par le réseau de trous et qui ont le rang le plus élevé (les trous de rang 3 dans l'exemple représenté sur la figure 3), la distance l₁ doit donc être calculée pour les trous de rang le plus élevé. Pour un câble 2 de 37 torons du type T15S, avec une dimension de maille m₁ de 18 mm, une dimension de maille m₂ de 33 mm, une déviation angulaire α de 1° et une valeur de r égale à 3, on obtient une distance l₁ égale à 2,56 m. Pour un câble 2 de 61 torons, r est égal à 4 et avec les mêmes valeurs des paramètres m₁, m₂ et α, on obtient pour la distance pour la distance l₁ une valeur de 3,44 m. D'après ce qui précède, on voit donc que, dans l'ancrage 1 conventionnel montré dans la figure 1, la distance l₁ doit être relativement importante. Grâce à la présente invention, cette distance peut être considérablement réduite comme on va maintenant le voir.

La figure 5 montre un ancrage 10 utilisant un déviateur 7 selon une première forme de réalisation de l'invention. Les éléments de l'ancrage 10 de la figure 5 qui sont identiques ou qui jouent le même rôle que ceux de l'ancrage conventionnel 1 de la figure 1 sont désignés par les mêmes numéros de référence et ne seront pas décrits à nouveau en détail. Le déviateur 7 de l'ancrage 10 de la figure 5 se présente sous la forme d'un corps 14, par exemple cylindrique, qui a une longueur axiale plus grande que celle du déviateur 7 de l'ancrage conventionnel 1 de la figure 1, et qui comporte autant de canaux 8 qu'il y a de torons 3 dans le câble 2. Chaque canal 8 a de préférence un diamètre intétieur Φ qui satisfait à la relation :$\text{ϕ + 0,4 mm ≤ Φ ≤ ϕ + 2 mm}$ dans laquelle ϕ est le diamètre extérieur d'un toron 3.

Sur la face du corps 14 orienté vers la gaine 9, le réseau maillé formé par les canaux 8 du déviateur 7 de la figure 5 a une première dimension de maille m₁ qui peut être la même que celle du réseau maillé formé par les trous du déviateur 7 des figures 1 et 2. Sur la face opposée du corps 14, qui est tournée vers la tête d'ancrage 4, le réseau maillé formé par les canaux 8 du déviateur 7 de la figure 5 a une seconde dimension de maille m₂ qui est plus grande que la première dimension de maille m₁ et qui est de préférence égale à la dimension de maille du réseau formé par les trous 5 de la tête d'ancrage 4. Dans ces conditions, le déviateur 7 et la tête d'ancrage 4 peuvent être accolés l'un à l'autre comme montré dans la figure 5.

A l'exception du canal central 8 du déviateur 7, qui est situé sur l'axe longitudinal du corps 14 et qui est droit, tous les autres canaux 8 du déviateur 7 de la figure 5 s'étendent entre les deux faces du corps 14 suivant un trajet courbe, qui a en tout point une courbure au plus égale à une courbure maximale prédéfinie. Dans cette forme de réalisation, le trajet courbe des canaux situés à la périphérie du réseau maillé ont une courbure plus forte que celle des trajets des canaux plus proches de l'axe longitudinal du corps 14, tout en restant cependant inférieure à la courbure maximale prédéfinie. Comme indiqué plus haut, cette courbure maximale prédéfinie est choisie de façon à être compatible avec la résistance mécanique des torons 3 et avec leur tenue à la fatigue. Avec des torons 3 du type T15S qui sont les plus couramment utilisés pour les câbles de haubans, le rayon minimal de courbure du trajet courbe des canaux 8 est au moins égal à 1 m, de préférence au moins égal à 2 m, par exemple égal à 2,5 m.

Dans l'exemple de réalisation représenté sur la figure 5, dans lequel les axes des trous 5 de la tête d'ancrage 4 sont parallèles ou sensiblement parallèles à l'axe médian longitudinal 13 de l'ancrage 10, le trajet courbe de chaque canal 8 du déviateur 7 comporte deux parties successives courbées en sens opposés. Plus précisément, partant de la face du corps 14 qui est tourné vers la gaine 9, chaque canal 8 a un trajet courbe qui comporte une première partie dont la concavité est tournée radialement vers l'extérieur du corps 14, et une seconde partie dont la concavité est tournée radialement vers l'intérieur dudit corps 14, les deux parties se raccordant l'une à l'autre de manière continue.

Dans le mode de réalisation représenté sur la figure 5, la longueur de la zone de déviation des torons 3 du câble 2 est égale à la longueur axiale du corps 14 du déviateur 7. Si l'on compare les figures 1 et 5, dans lesquelles les ancrages 1 et 10 ont été dessinés à la même échelle, on peut voir que la longueur de la zone de la déviation des torons 3 dans l'ancrage 10 est nettement plus courte que la longueur de la zone de déviation des torons 3 dans l'ancrage conventionnel 1, la longueur de cette dernière zone correspondant à la distance l₁.

Si on utilise une tête d'ancrage 4 comportant des trous 5 dont les axes convergent vers l'axe médian longitudinal 13 de l'ancrage 10 en direction du déviateur 7, comme montré dans la figure 6, la longueur de la zone de déviation des torons 3, c'est-à-dire la longueur du corps 14 du déviateur 7, peut être encore réduite davantage. Dans le mode de réalisation de la figure 6, à l'exception du canal central qui a un trajet rectiligne, les autres canaux 8 du déviateur 7 ont un trajet courbe qui est courbé de façon de monotone depuis l'une des faces d'extrémité du corps 14 jusqu'à sa face d'extrémité opposée, chaque trajet courbe ayant une concavité orientée radialement vers l'extérieur du corps 14. De préférence, chaque trajet courbe a la forme d'un arc de cercle, c'est-à-dire qu'il a une courbure constante, sans que cela constitue une limitation impérative de l'invention. En effet, chaque trajet courbe pourrait avoir une courbure qui varie depuis une face d'extrémité jusqu'à la face d'extrémité opposée du corps 14, à condition toutefois qu'en chaque point de chaque trajet courbe la courbure reste inférieure à la courbure maximale prédéfinie susmentionnée.

En se référant à la figure 7, qui illustre schématiquement la déviation d'un toron 3 par le déviateur 7 de la figure 6 dans le cas où le trajet courbe des canaux 8 a une forme en arc de cercle, la longueur l₂ du déviateur 7 est donnée par l'équation suivante :${\text{ℓ}}_{\text{2}} \text{= R sinβ}$ dans laquelle R est le rayon de l'arc de cercle du trajet courbe suivi par le toron 3 dans le déviateur 7, et β est l'angle au centre dudit arc de cercle. Dans ce cas, le décalage transversal d subi par le toron 3 entre l'entrée et la sortie du déviateur 7 est donné par l'équation suivante :${\text{d = e}}_{\text{2}} {\text{- e}}_{\text{1}} \text{= R(1 - cosβ)}$ dans laquelle e₁ représente la distance entre l'axe 13 et le centre de l'orifice du canal 8, côté gaine 9, et e₂ représente la distance entre l'axe 13 et le centre de l'orifice du canal 8, côté tête d'ancrage 4. En tenant compte du fait que les valeurs de e₁ et e₂ sont là encore données par les équations (2) et (3) indiquées plus haut, et que la somme des carrés du sinus et du cosinus de l'angle β est égale à 1, la longueur l₂ du déviateur 7 est alors donnée par l'équation suivante :${\text{l}}_{\text{2}} {\text{= [2 r R(m}}_{\text{2}} {\text{- m}}_{\text{1}} {\text{)-r}}^{\text{2}} {\text{(m}}_{\text{2}} {\text{- m}}_{\text{1}} {\text{)}}^{\text{2}} {\text{]}}^{\text{1/2}}$

Pour un câble 2 composé de 37 torons 3 du type T15S, en supposant que la valeur du rayon R soit choisie égale à 2,5 m et avec les mêmes valeurs de r, m₁ et m₂ que celles indiquées plus haut à propos de l'ancrage conventionnel 1 de la figure 1, on obtient une valeur de 0,47 m pour la longueur l₂ du déviateur 7 de la figure 6. Pour un câble de hauban 2 composé de 61 torons 3, on obtient de même pour la longueur l₂ une valeur de 0.54 m. Afin de faciliter la comparaison entre l'ancrage conventionnel 1 de la figure 1 et l'ancrage selon l'invention de la figure 6, les valeurs de l₁ et l₂ sont résumées dans le tableau suivant :

| Nombre de torons du câble | r | l₁ en m | l₂ en m | l₁/l₂ |
|---|---|---|---|---|
| 37 | 3 | 2,56 | 0,47 | 5,4 |
| 61 | 4 | 3,44 | 0,54 | 6,4 |

Comme on peut le voir d'après le tableau ci-dessus, pour un câble de 37 torons, la longueur l₂ du déviateur 7 selon l'invention (figure 6) est 5,4 fois plus petite que la longueur l₁ de la zone de déviation de l'ancrage conventionnel 1 et, pour un câble de 61 torons, la longueur l₂ est 6.4 fois plus petite que la longueur l₁. Dans le cas du mode de réalisation de la figure 5, la longueur l₂ du déviateur 7 serait environ égale au double de celle du déviateur 7 de la figure 6, les valeurs obtenues dans ce cas restant toutefois nettement inférieures à celles de la longueur ℓ₁.

Avec le déviateur 7 selon l'invention, la longueur du tube métallique 11 qui supporte et maintient le déviateur peut être fortement réduite, puisque sa longueur peut être égale à la longueur l₂ du déviateur comme montré dans les figures 5 et 6.

Dans les deux modes de réalisation des figures 5 et 6, les fonctions du déviateur 7 selon l'invention sont les suivantes :
- guider les torons 3, lors de leur enfilage, depuis la zone courante du câble de hauban 2 dans la gaine 9 où les torons 3 sont disposés parallèlement les uns aux autres selon un réseau à maille étroite, jusque dans les trous 5 de la tête d'ancrage 4, qui sont disposés selon un réseau à maille relativement large, ou, vice-versa, depuis les trous 5 de la tête d'ancrage 4 jusque dans la zone courante du câble de hauban 2 ;
- imposer aux torons tendus un trajet courbe à l'intérieur du déviateur 7;
- et transférer les efforts radiaux (créés par la tension des torons du câble et par la courbure de leur trajet à l'intérieur du déviateur) jusqu'à un point fixe de l'ouvrage à haubaner, par l'intermédiaire du tube 11, tout en étant capable de résister aux efforts de traction et de compression auxquels le déviateur est soumis en service en raison de la tension des torons et des charges dynamiques appliquées aux câbles ou transmises par ceux-ci.

En outre, le déviateur 7 selon l'invention est conçu de manière à ne pas engendrer des contacts susceptibles de provoquer, en service, une usure préjudiciable des torons 3, par frottement par petits débattements, en particulier lorsque les torons 3 ne sont pas gainés individuellement. A cet effet, la surface intérieure de chaque canal 8, au moins dans sa zone où un toron 3 une fois tendu vient en contact avec ladite surface intérieure, peut être constituée :
- d'un polymère ou d'une résine, par exemple du PEHD, une résine Epoxy, des polyamides, du polytétrafluroéthylène (PTFE), etc. ;
- ou d'un métal moins dur que l'acier, et tel que les particules d'oxydation ou d'usure ne soient pas abrasives vis-à-vis de l'acier, de préférence un métal plus électropositif que l'acier, par exemple du zinc ou un alliage d'aluminium.

La matrice, c'est-à-dire la matière du corps 14, peut être constituée:
- du même matériau que la surface des canaux 8, à condition que ce matériau ait les propriétés mécaniques requises, notamment une résistance mécanique suffisante pour supporter les efforts susmentionnés, en particulier une résistance à la compression supérieure à 20 MPa et une résistance à la traction supérieure à 10 MPa (dans le cas où on utilise des résines pour former la matrice du corps 14, les résines peuvent contenir des charges appropriées comme par exemple des particules de silice ou de la poudre de zinc, la taille des particules de silice ou de zinc étant alors inférieure à la quantité (m₁ - Φ)/4) ;
- ou d'un matériau différent de celui qui constitue la surface des canaux 8, par exemple en acier.

Le déviateur 7 selon l'invention (figure 5 ou 6) peut être fabriqué de différentes manières, qui vont maintenant être décrites en faisant référence aux figures 8 à 11.

Dans le mode de réalisation de la figure 8, le corps 14 du déviateur 7 est en une matière plastique coulable et durcissable, comme par exemple une résine contenant éventuellement des charges ou un mortier à base de résine. Les canaux 8 sont définis par des noyaux, par exemple par des tubes courbes (non montrés) et qui ont respectivement des courbures prédéfinies correspondant à la courbure désirée du trajet de chaque canal 8. Les tubes peuvent être en matière plastique ou en métal. Une feuille 15 en un métal moins dur et plus électropositif que l'acier constituant les torons du câble, est placée autour de chaque tube ou noyau allongé servant à former chaque canal 8 et les tubes sont placés à l'intérieur d'un moule (non montré), qui peut être lui-même constitué en partie par le tube 11 montré dans la figure 5 ou 6. La feuille 15 peut être par exemple en zinc ou en alliage d'aluminium et elle a par exemple une épaisseur d'environ 5/10 mm (cette épaisseur a été fortement exagérée dans la figure 8 pour la clarté du dessin).

La résine coulable et durcissable destinée à former le corps 14 est ensuite coulée ou injectée dans le moule. Les tubes servant de noyaux pour le moulage sont retirés du corps 14 après son démoulage, tandis que les feuilles 15 restent dans les canaux 8 afin de doubler leur surface intérieure.

Dans le mode de réalisation de la figure 9, le corps 14 du déviateur 7 est réalisé par moulage de la même manière que le mode de réalisation de la figure 8, excepté que, dans ce cas, les canaux 8 ne sont pas garnis intérieurement d'une feuille ou autre revêtement métallique. Dans les modes de réalisation des figures 8 et 9, les noyaux servant à la formation des canaux 8 dans le corps 14 peuvent présenter une dépouille et/ou être revêtus d'une matière facilitant leur enlèvement du corps 14 après moulage de celui-ci.

Dans le mode de réalisation de la figure 10, chaque canal 8 est usiné dans la matière du corps du déviateur 7, par exemple à l'aide d'un outil 16 en forme de demi-diabolo, qui a un profil courbe correspondant à la courbure désirée du trajet courbe du canal 8. Dans ce cas, le déviateur 7 est de préférence constitué par plusieurs corps, par exemple trois corps 14a, 14b, et 14c, percés de n trous et disposés successivement sur un même axe longitudinal et de préférence juxtaposés, les trous homologues des trois corps 14a, 14b et 14c définissant à chaque fois un canal courbe continu 8 pour un toron 3 du câble 2. Chaque trou ou canal 8 du corps intermédiaire 14b, qui a une longueur axiale plus grande que celle des deux corps extrêmes 14a et 14c peut être foré à l'aide de l'outil 16 à partir de chacune des deux faces d'extrémité du corps intermédiaire 14b, de telle façon que les deux trous ainsi formés se rejoignent au milieu du corps intermédiaire 14b. Dans ce cas, les épaulements qui apparaissent aux interfaces des trois corps 14a, 14b et 14c, du fait des différences de diamètre des trous 8 à ces endroits, peuvent être abattus par des fraisages, comme montré en 17, afin de ne pas gêner l'enfilage du toron dans les trous alignés des trois corps 14a-14c. Ces trois corps peuvent être réalisés en métal, de préférence dans un métal moins dur et plus électropositif que l'acier constituant les torons, par exemple en aluminium ou en un alliage d'aluminium. Toutefois, les trois corps 14a à 14c peuvent être également réalisés en acier, mais dans ce cas la surface des canaux 8 sera de préférence doublée d'une couche de matière moins dure que l'acier constituant les torons du câble. Si cette couche est elle-même métallique, elle pourra être déposée par exemple par un procédé de dépôt électrolytique ou par tout autre procédé approprié.

Dans le mode de réalisation de la figure 11, le déviateur 7 est obtenu par un procédé mixte combinant les procédés décrits plus haut. Par exemple, le déviateur 7 peut être constitué par deux corps juxtaposés 14a et 14d. Le corps 14a, dont les trous 8 sont les plus rapprochés les uns des autres, peut être en métal ou en matière thermoplastique, par exemple une matière choisie dans la gamme des PEHD ou des polyamides 6. Le corps 14a peut alors être réalisé selon la technique d'usinage par enlèvement de matière décrite à propos de la figure 10, ou selon une technique d'injection sous pression. Le corps 14d peut être réalisé selon la technique de moulage d'une matière plastique thermodurcissable décrite à propos de la figure 8 ou 9.

Avec le déviateur selon l'invention, et lorsqu'on utilise des torons T15S, il est possible d'adopter une dimension de maille m₁ aussi petite que 18 mm. Pour deux câbles constitués respectivement de 37 et 61 torons, on trouve que le premier câble s'inscrit dans un cercle d'encombrement de diamètre 124 mm, tandis que le deuxième câble s'inscrit dans un cercle d'encombrement de diamètre 160 mm. Le gain d'encombrement sur la section courante du câble obtenu grâce à l'invention est donc considérable, de l'ordre de 37 % en diamètre, ou de 60 % en section par rapport aux câbles pourvus des systèmes d'ancrage et de déviation courts décrits dans les brevets US 4.442.646, 4.473.915 et 4.484.425.

Il va de soi que les modes de réalisation de la présente invention, qui ont été décrits ci-dessus, ont été donnés à titre d'exemple purement indicatif et nullement limitatif, et que de nombreuses modifications peuvent être apportées par l'homme de l'art sans pour autant sortir du cadre de invention telle que définie dans les revendications. Par exemple, il n'est pas absolument indispensable que le déviateur 7 selon l'invention soit accolé à la tête d'ancrage 4, bien que cette disposition soit particulièrement favorable du point de vue du guidage des torons 3 et du point de vue de la longueur totale de l'ancrage 10. En outre, dans le cas où le déviateur 7 est composé de plusieurs corps successifs, ceux-ci ne sont pas nécessairement accolés les uns aux autres, mais ils peuvent être légèrement espacés les uns des autres, par exemple de quelques dizaines de centimètres. En outre, le corps 14 ou les corps 14a à 14c ne sont pas nécessairement cylindriques, mais ils peuvent être tronconiques ou en partie cylindriques et en partie tronconiques, ou encore ils peuvent avoir une section non circulaire, par exemple une section polygonale.

Il n'est pas non plus indispensable que le trajet courbe de chaque canal 8 ait une courbure constante (arc de cercle) sur toute sa longueur. La courbure de chaque trajet courbe peut en effet varier sur tout ou partie de la longueur du trajet, pourvu que en tout point dudit trajet la valeur (min. de R) du rayon de courbure reste comprise dans les limites indiquées plus haut.
Par exemple, à l'exception du canal central du réseau maillé, chaque canal peut avoir une portion de trajet courbe, avec une courbure identique pour tous les canaux, mais des longueurs de trajet courbe différentes (les canaux situés à la périphérie du réseau maillé ayant les portions de trajet courbe les plus longues, et les canaux situés près du milieu du réseau maillé ayant les portions de trajet courbe les plus courtes), et une portion de trajet rectiligne qui suit la portion de trajet courbe.

En outre, si on le désire, les espaces libres entre chaque toron et la paroi du canal correspondant du déviateur peuvent être remplis avec un agent de protection contre la corrosion tel que, par exemple, une résine visco-élastique souple, une cire pétrolière, de la graisse, ou d'autres matières souples n'entravant pas la possibilité de remplacement d'un ou plusieurs torons, toron par toron.

## Revendications

1. Déviateur pour câble de hauban (2) à n torons séparés (3), comprenant au moins un corps (14) qui a deux faces opposées au moins approximativement perpendiculaires à un axe longitudinal (13) du corps et qui comporte n canaux (8) traversant le corps d'une face à l'autre de celui-ci et disposés selon un réseau maillé, et dans lequel chaque canal (8) a un diamètre intérieur Φ choisi de manière à définir en service un jeu radial juste suffisant pour qu'un toron (3) du câble (2) puisse passer librement dans le canal, le réseau maillé formé par les canaux (8) a, sur une première des deux faces opposées du corps (14), une première dimension de maille (m₁) et sur la seconde face du corps (14) une seconde dimension de maille (m₂) plus grande que la première dimension de maille, et dans lequel à l'exception d'un canal central situé sur l'axe longitudinal du corps (14), chaque canal (8) s'étend entre les première et seconde faces du corps suivant un trajet courbe, les canaux (8) qui sont situés à la périphérie du réseau maillé et qui ont, parmi tous les canaux (8), le trajet courbe ayant le plus petit rayon de courbure (min. de R), ayant en tout point de leur trajet une courbure au plus égale à une courbure maximale prédéfinie, **caractérisé en ce que** le corps (14) est en une matière capable d'être mise en forme avec des épaisseurs inférieures à 2 mm et ayant une résistance à la compression supérieure à 20 MPa et une résistance à la traction supérieure à 10 MPa, et **en ce que** ledit plus petit rayon de courbure a une valeur (min. de R) qui satisfait à la relation :$\text{1 m ≤ (min. de R) ≤ 5 m.}$

2. Déviateur selon la revendication 1, **caractérisé en ce que** ledit plus petit rayon de courbure (min. de R) satisfait à la relation :$\text{2 m ≤ (min. de R) ≤ 4 m.}$

3. Déviateur selon l'une quelconque des revendications 1 à 2, **caractérisé en ce que** ladite première dimension de maille (m₁) a une valeur qui satisfait à la relation :${\text{Φ + 1.5 mm ≤ m}}_{\text{1}} \text{≤ Φ + 5 mm}$ dans laquelle Φ est la valeur du diamètre intérieur des canaux (8) qui satisfait elle-même à la relation :$\text{ϕ + 0,4 mm ≤ Φ ≤ ϕ + 2 mm}$ dans laquelle ϕ est la valeur du diamètre d'un toron (3) du câble (2).

4. Déviateur selon l'une quelconque des revendications 1 à 3, **caractérisé en ce que** le corps (14) est en une résine coulable et durcissable, qui est coulée ou injectée dans un moule, et **en ce que** les canaux (8) sont définis par des noyaux allongés et courbes, qui ont respectivement des courbures prédéfinies et qui sont noyés dans la matière du corps (14) lors du moulage et enlevés du corps après son démoulage.

5. Déviateur selon la revendication 4, **caractérisé en ce que** la résine contient une charge.

6. Déviateur selon la revendication 5, **caractérisé en ce que** la charge est constituée par des particules de silice ou de la poudre de zinc, les particules de silice ou de zinc ayant une taille inférieure à la quantité (m₁ - Φ)/4.

7. Déviateur selon l'une quelconque des revendications 4 à 6, **caractérisé en ce que** la surface intérieure de chaque canal (8), au moins dans sa zone où un toron (3) une fois tendu vient en contact avec ladite surface intérieure, est doublée d'une feuille (15) d'un métal moins dur et plus électropositif que l'acier, ladite feuille étant placée autour du noyau allongé servant à former le canal correspondant et étant laissée en place dans ledit canal après moulage du corps (14) et enlèvement dudit noyau allongé.

8. Déviateur selon la revendication 7, **caractérisé en ce que** ladite feuille de métal est en zinc ou en alliage d'aluminium et a une épaisseur d'environ 5/10 mm.

9. Déviateur selon l'une quelconque des revendications 1 à 3, **caractérisé en ce que** les canaux (8) sont usinés dans la matière du corps (14).

10. Déviateur selon la revendication 9, **caractérisé en ce que** le corps (14) est en un métal moins dur et plus électropositif que l'acier constituant les torons (3) du câble (2).

11. Déviateur selon la revendication 9, **caractérisé en ce que** le corps (14) est en acier et **en ce que** la surface intérieure des canaux (8) est doublée d'une couche de matière moins dure que l'acier constituant les torons (3) du câble (2).

12. Déviateur selon l'une quelconque des revendications 1 à 11, **caractérisé en ce qu'**il comprend plusieurs corps (14a-14c) percés de n trous et disposés successivement sur un même axe longitudinal (13).

13. Déviateur selon la revendication 12, **caractérisé en ce que** les corps (14a-14c) sont deux à deux en contact et leurs trous homologues définissent à chaque fois un canal courbe continu (8) pour un toron (3) du câble (2).

14. Déviateur selon la revendication 13, **caractérisé en ce qu'**un premier corps (14a) des corps (14a et 14d) est en métal et ses trous sont réalisés par usinage, et **en ce qu'**un second (14d) des corps (14a et 14d) est réalisé par moulage d'une matière plastique.

15. Déviateur selon la revendication 13, **caractérisé en ce qu'**un premier corps (14a) des corps (14a et 14d) est en matière thermoplastique et est réalisé par l'une des deux techniques comprenant l'injection sous pression et l'usinage par enlèvement de matière, et **en ce qu'**un second (14d) des corps (14a et 14d) est réalisé par moulage d'une matière plastique thermodurcissable.

16. Déviateur selon l'une quelconque des revendications 1 à 15, **caractérisé en ce qu'**il comprend en outre un tube de maintien (11), de même longueur que le corps (14), qui entoure étroitement ledit corps et qui sert à la fixation de celui-ci sur une structure (12) à laquelle le câble de hauban (2) est ancré.

17. Déviateur selon l'une des revendications 1 à 16, **caractérisé en ce que** chaque canal (8) a un trajet courbe qui comporte deux parties successives courbées en sens opposés, à savoir, partant de la première face du corps (14), une première partie ayant une concavité tournée vers l'extérieur du corps, suivie d'une seconde partie ayant une concavité tournée vers l'intérieur du corps.

18. Déviateur selon l'une quelconque des revendications 1 à 16, **caractérisé en ce que** chaque canal (8) a un trajet qui est courbé de façon monotone de la première à la seconde face du corps (14).

19. Déviateur selon la revendication 18 **caractérisé en ce que** chaque trajet courbe a la forme d'un arc de cercle.

20. Dispositif d'ancrage d'un câble de hauban multi-torons, comprenant une tête d'ancrage (4) qui comporte n trous (5) dans chacun desquels les torons (3) du câble de hauban (2) sont ancrés individuellement, et qui sont disposés selon un arrangement formant un réseau maillé qui a une dimension donnée de maille, et un déviateur (7) permettant de convertir l'arrangement des torons (3) dans la tête d'ancrage (4) en un arrangement formant un réseau maillé qui a une dimension de maille plus petite que ladite dimension donnée de maille, pour une partie courante dudit câble (2), **caractérisé en ce que** le déviateur (7) est un déviateur conforme à l'une quelconque des revendications 1 à 19.

21. Hauban comprenant un câble (2) composé de plusieurs torons séparés (3), et deux dispositifs d'ancrage (1) situés aux extrémités du câble, **caractérisé en ce que** au moins l'un des deux dispositifs d'ancrage (1) est un dispositif d'ancrage selon la revendication 20.

## Patentansprüche

1. Umlenkvorrichtung für Schrägseile (2) mit n getrennten Strängen (3), die mindestens einen Körper (14) umfaßt, der zwei einander gegenüberliegende, zumindest annähernd senkrecht zu einer Längsachse (13) des Körpers verlaufende Seiten aufweist und n Kanäle (8) umfaßt, die durch den Körper von dessen einer Seite zur anderen hindurchlaufen und in einem Maschennetz angeordnet sind, und in dem jeder Kanal (8) einen Innendurchmesser Φ aufweist, der so gewählt ist, daß er bei Betrieb ein Radialspiel festlegt, das gerade ausreicht, damit ein Strang (3) des Kabels (2) frei durch den Kanal verlaufen kann, wobei das durch die Kanäle (8) gebildete Maschennetz auf einer ersten der beiden gegenüberliegenden Seiten des Körpers (14) eine erste Maschengröße (m₁) und auf der zweiten Seite des Körpers (14) eine zweite Maschengröße (m₂) aufweist, die größer als die erste Maschengröße ist und bei der sich, mit Ausnahme eines auf der Längsachse des Körpers (14) gelegenen Mittelkanals, jeder Kanal (8) zwischen der ersten und der zweiten Seite des Körpers entlang einer gekrümmten Bahn erstreckt, wobei die Kanäle (8), die am Rand des Maschennetzes angeordnet sind und unter allen Kanälen (8) die gekrümmte Bahn mit dem kleinsten Krümmungsradius (R min.) aufweisen, auf jedem Punkt ihrer Bahn eine Krümmung haben, die höchstens gleich einer vordefinierten, maximalen Krümmung ist, **dadurch gekennzeichnet, daß** der Körper (14) aus einem Material gefertigt ist, das mit Dicken von weniger als 2 mm geformt werden kann und eine Druckfestigkeit von mehr als 20 MPa sowie eine Zugfestigkeit von mehr als 10 MPa aufweist, und daß der kleinste Krümmungsradius einen Wert (R min.) aufweist, der die folgende Beziehung erfüllt:$\text{1 m ≤ (R min.) ≤ 5 m.}$

2. Umlenkvorrichtung nach Anspruch 1, **dadurch gekennzeichnet, daß** der kleinste Krümmungsradius (R min.) die folgende Beziehung erfüllt:$\text{2 m ≤ (R min.) ≤ 4 m.}$

3. Umlenkvorrichtung nach einem der Ansprüche 1 bis 2, **dadurch gekennzeichnet, daß** die erste Maschengröße (m₁) einen Wert aufweist, der die folgende Beziehung erfüllt:${\text{Φ + 1,5 mm ≤ m}}_{\text{1}} \text{≤ Φ + 5 mm,}$ worin Φ der Wert des Innendurchmessers der Kanäle (8) ist, der seinerseits die folgende Beziehung erfüllt:$\text{ϕ + 0,4 mm ≤ Φ ≤ ϕ + 2 mm,}$ worin ϕ der Wert des Durchmessers eines Strangs (3) des Kabels (2) ist.

4. Umlenkvorrichtung nach einem der Ansprüche 1 bis 3, **dadurch gekennzeichnet, daß** der Körper (14) aus einem gießbaren und härtbaren Harz geformt ist, das in einer Form gegossen oder spritzgegossen wird, und daß die Kanäle (8) durch längliche und gekrümmte Kerne festgelegt sind, die jeweils vorgegebene Krümmungen aufweisen und während der Formgebung in das Material des Körpers (14) eingebettet sind und vom Körper nach dessen Ausformung entfernt werden.

5. Umlenkvorrichtung nach Anspruch 4, **dadurch gekennzeichnet, daß** das Harz ein Füllmittel enthält.

6. Umlenkvorrichtung nach Anspruch 5, **dadurch gekennzeichnet, daß** der Füllstoff aus Siliciumteilchen oder aus Zinkpulver gebildet ist, wobei die Silicium- oder Zinkteilchen eine Größe aufweisen, die kleiner als die Menge (m₁-Φ)/4 ist.

7. Umlenkvorrichtung nach einem der Ansprüche 4 bis 6, **dadurch gekennzeichnet, daß** die Innenfläche jedes Kanals (8), zumindest in seinem Bereich, in dem ein einmal gespannter Strang (3) in Kontakt mit der Innenfläche kommt, mit einer Folie (15) aus einem Metall plattiert ist, das weniger hart und elektropositiver als Stahl ist, wobei die Folie um den länglichen Kern herum, der zum Ausbilden des entsprechenden Kanals dient, angeordnet ist und nach Formgebung des Körpers (14) und Entfernen des länglichen Kerns in dem Kanal verbleibt.

8. Umlenkvorrichtung nach Anspruch 7, **dadurch gekennzeichnet, daß** die Metallfolie aus Zink oder aus einer Aluminiumlegierung gebildet ist und eine Dicke von etwa 5/10 mm aufweist.

9. Umlenkvorrichtung nach einem der Ansprüche 1 bis 3, **dadurch gekennzeichnet, daß** die Kanäle (8) spanend aus dem Material des Körpers (14) herausgearbeitet sind.

10. Umlenkvorrichtung nach Anspruch 9, **dadurch gekennzeichnet, daß** der Körper (14) aus einem weniger harten und elektropositiveren Material als Stahl besteht, der die Stränge (3) des Kabels (2) bildet.

11. Umlenkvorrichtung nach Anspruch 9, **dadurch gekennzeichnet, daß** der Körper (14) aus Stahl besteht und daß die Innenfläche der Kanäle (8) mit einer Schicht aus einem Material plattiert ist, das weniger hart als der die Stränge (3) des Kabels (2) bildende Stahl ist.

12. Umlenkvorrichtung nach einem der Ansprüche 1 bis 11, **dadurch gekennzeichnet, daß** sie mehrere Körper (14a-14c) umfaßt, die mit n Löchern durchbohrt und nacheinander auf ein- und derselben Längsachse (13) angeordnet sind.

13. Umlenkvorrichtung nach Anspruch 12, **dadurch gekennzeichnet, daß** die Körper (14a-14c) paarweise miteinander in Kontakt stehen und ihre homologen Löcher in jedem Fall einen durchgehenden, gekrümmten Kanal (8) für einen Strang (3) des Kabels (2) bilden.

14. Umlenkvorrichtung nach Anspruch 13, **dadurch gekennzeichnet, daß** ein erster Körper (14a) der Körper (14a und 14d) aus einem Metall gebildet ist und seine Löcher durch spanende Bearbeitung ausgebildet sind, und daß ein zweiter (14d) der Körper (14a und 14d) durch Formgebung aus einem Kunststoff ausgebildet ist.

15. Umlenkvorrichtung nach Anspruch 13, **dadurch gekennzeichnet, daß** ein erster Körper (14a) der Körper (14a und 14d) aus einem thermoplastischen Material besteht und durch eines der beiden Verfahren gebildet ist, die das Spritzgießen unter Druck und die Bearbeitung durch Materialabheben umfassen, und daß ein zweiter (14d) der Körper (14a und 14d) durch Formgebung aus einem wärmehärtbaren Kunststoff gebildet ist.

16. Umlenkvorrichtung nach einem der Ansprüche 1 bis 15, **dadurch gekennzeichnet, daß**. sie zudem ein Halterohr (11) mit derselben Länge wie der Körper (14) umfaßt, das den Körper umgibt und das zur Befestigung desselben an einer Struktur (12) dient, an der das Schrägseilkabel (2) verankert ist.

17. Umlenkvorrichtung nach einem der Ansprüche 1 bis 16, **dadurch gekennzeichnet, daß** jeder Kanal (8) eine gekrümmte Bahn aufweist, die zwei aufeinanderfolgende, in entgegengesetzter Richtung gekrümmte Teile umfaßt, nämlich, ausgehend von der ersten Seite des Körpers (14), einen ersten Teil mit einer zur Außenseite des Körpers gerichteten Wölbung, gefolgt von einem zweiten Teil mit einer zur Innenseite des Körpers gerichteten Wölbung.

18. Umlenkvorrichtung nach einem der Ansprüche 1 bis 16, **dadurch gekennzeichnet, daß** jeder Kanal (8) eine Bahn aufweist, die von der ersten zur zweiten Seite des Körpers (14) monoton ansteigend gekrümmt ist.

19. Umlenkvorrichtung nach Anspruch 18, **dadurch gekennzeichnet, daß** jede gekrümmte Bahn die Form eines Kreisbogens aufweist.

20. Verankerungsvorrichtung für ein mehrsträngiges Schrägseilkabel, mit einem Verankerungskopf (4), der n Löcher (5) umfaßt, wobei in jedem derselben die Stränge (3) des Schrägseilkabels (2) einzeln verankert sind, und die entsprechend einer Anordnung ausgerichtet sind, die ein Maschennetz mit einer vorgegebenen Maschengröße bildet, und mit einer Umlenkvorrichtung (7), die es gestattet, die Anordnung der Stränge (3) im Verankerungskopf (4) in eine Anordnung umzuwandeln, die über einen laufenden Teil des Kabels (2) ein Maschennetz mit einer kleineren Maschengröße als der vorgegebenen Maschengröße bildet, **dadurch gekennzeichnet, daß** die Umlenkvorrichtung (7) eine Umlenkvorrichtung nach einem der Ansprüche 1 bis 19 ist.

21. Schrägseil, das ein Kabel (2), das aus mehreren getrennten Strängen (3) gebildet ist, und zwei Verankerungsvorrichtungen (1) umfaßt, die an den Enden des Kabels angeordnet sind, **dadurch gekennzeichnet, daß** zumindest eine der beiden Verankerungsvorrichtungen (1) eine Verankerungsvorrichtung nach Anspruch 20 ist.

## Claims

1. Deflector for a stay cable (2) with n separate strands (3), including at least one body (14) which has two opposing sides at least approximately perpendicular to a longitudinal axis (13) of the body and which includes n channels (8) passing through the body from one side to the other side thereof and arranged according to a lattice network, and in which each channel (8) has an internal diameter Φ selected in such a way as to define, in operation, a radial play just sufficient for one strand (3) of the cable (2) to pass freely in the channel, the lattice network formed by the channels (8) has, on a first of the two opposing sides of the body (14), a first lattice dimension (m₁), and on the second side of the body (14) a second lattice dimension (m₂) larger than the first lattice dimension, and in which, apart from a central channel situated on the longitudinal axis of the body (14), each channel (8) runs between the first and second sides of the body along a curved course,
the channels (8) which are situated at the periphery of the lattice network and which have, among all the channels (8), the curved course having the smallest radius of curvature (R min), having at every point of their course a curvature less than or equal to a maximum predefined curvature, **characterised in that** the body (14) is in a material capable of being shaped with thicknesses less than 2 mm and having compressive strength greater than 20 MPa and tractive resistance greater than 10 MPa, and **in that** said smallest radius of curvature has a value (R min) which satisfies the relation:$\text{1 m ≤ (R mm) ≤ 5 m.}$

2. Deflector according to Claim 1, **characterised in that** said smallest radius of curvature has a value (R min) which satisfies the relation:$\text{2 m ≤ (R min) ≤ 4 m.}$

3. Deflector according to either one of Claims 1 or 2, **characterised in that** said first lattice dimension (m₁) has a value which satisfies the relation:${\text{Φ + 1.5 mm ≤ m}}_{\text{1}} \text{≤ Φ + 5 mm}$ where Φ is the value of the internal diameter of the channels (8) which itself satisfies the relation:$\text{ϕ + 0.4 mm ≤ Φ ≤ ϕ + 2 mm}$ where ϕ is the value of the diameter of one strand (3) of the cable (2).

4. Deflector according to any one of Claims 1 to 3, **characterised in that** the body (14) is made from a resin which can be cast and hardened, which is cast or injected into a mould, and **in that** the channels (8) are defined by elongated and curved cores, which have respectively predefined curvatures and which are embedded in the material of the body (14) during moulding and removed from the body afterunmoulding thereof.

5. Deflector according to Claim 4, **characterised in that** the resin contains a charge.

6. Deflector according to Claim 5, **characterised in that** the charge is constituted by particles of silicon or by zinc powder, the particles of silicon or of zinc being smaller in size than the quantity (m₁ -Φ)/4.

7. Deflector according to any one of Claims 4 to 6, **characterised in that** the internal surface of each channel (8), at least in its zone where a strand (3), once stretched, comes into contact with said internal surface, is lined with a sheet (15) of a softer and more electropositive metal than steel, said sheet being placed around the elongated core serving to form the corresponding channel and being left in place in said channel after moulding of the body (14) and removal of said elongated core.

8. Deflector according to Claim 7, **characterised in that** said sheet of metal is made of zinc or aluminium alloy and has a thickness of approximately 5/10 mm.

9. Deflector according to any of Claims 1 to 3, **characterised in that** the channels (8) are machined in the material of the body (14).

10. Deflector according to Claim 9, **characterised in that** the body (14) is made of a softer and more electropositive metal than the steel constituting the strands (3) of the cable (2).

11. Deflector according to Claim 9, **characterised in that** the body (14) is made of steel and **in that** the internal surface of the channels (8) is lined with a layer of material less hard than the steel constituting the strands (3) of the cable (2).

12. Deflector according to any of Claims 1 to 11, **characterised in that** it includes several bodies (14a-14c) perforated by n holes and arranged successively on the same longitudinal axis (13).

13. Deflector according to Claim 12, **characterised in that** the bodies (14a-14c) are in contact two by two and their homologous holes define in each case a continuous curved channel (8) for a strand (3) of the cable (2).

14. Deflector according to Claim 13, **characterised in that** a first body (14a) of the bodies (14a and 14d) is made of metal and its holes are realised by machining, and **in that** a second (14d) of the bodies (14a and 14d) is made by moulding a plastic material.

15. Deflector according to Claim 13, **characterised in that** a first body (14a) of the bodies (14a and 14d) is made of a thermoplastic material and is realised by one of the two techniques consisting of injection under pressure and machining by removal of material, and **in that** a second (14d) of the bodies (14a and 14d) is made by moulding a plastic thermosetting material.

16. Deflector according to any of Claims 1 to 15, **characterised in that** it also includes a retaining tube (11), of the same length as the body (14) which tightly surrounds said body and which serves to fix the latter onto a structure (12) to which the stay cable (2) is anchored.

17. Deflector according to any of Claims 1 to 16, **characterised in that** each channel (8) has a curved course which includes two successive parts curving in opposite directions, to wit, starting from the first side of the body (14), a first part having a concavity turned towards the exterior of the body, followed by a second part having a concavity turned towards the interior of the body.

18. Deflector according to any of Claims 1 to 16, **characterised in that** each channel (8) has a course which curves monotonously from the first to the second side of the body (14).

19. Deflector according to Claim 18, **characterised in that** each curved course takes the form of an arc of a circle.

20. Device for anchoring a multi-strand stay cable, including an anchorage head (4) which contains n holes (5) in each of which the strands (3) of the stay cable (2) are individually anchored, and which are positioned according to an arrangement forming a lattice network which has a given dimension of lattice, and a deflector (7) allowing the arrangement of the strands (3) to be converted in the anchorage head (4) into an arrangement forming a lattice network which has a lattice dimension smaller than said given dimension of lattice, for a running part of said cable (2), **characterised in that** the deflector (7) is a deflector according to any one of claims 1 to 19.

21. Stay comprising a cable (2) composed of several separate strands (3), and two anchoring devices (1) situated at the extremities of the cable, **characterised in that** at least one of the two anchoring devices (1) is an anchoring device according to claim 20.
